# EUROPÄISCHE PATENTSCHRIFT

(11) **EP 0 921 238 B1**
(45) Veröffentlichungstag und Bekanntmachung des Hinweises auf die Patenterteilung: **27.08.2003**
(21) Anmeldenummer: 98122023.9
(22) Anmeldetag: 20.11.1998
(51) Int. Cl.: E03C 1/05

(54) **Wasserarmatur mit elektrischer Steuerung**
Electrically controlled water tap
Robinet d'eau à commande électrique

(30) Priorität: 06.12.1997 DE 19754232
(43) Veröffentlichungstag der Anmeldung: 09.06.1999
(73) Patentinhaber: Friedrich Grohe AG & Co. KG, 58675 Hemer (DE)
(72) Erfinder: Heimann, Bruno, 58730 Fröndenberg (DE); Ludewig, Hans-Jürgen, 31737 Rinteln (DE); Rudrich, Hans-Peter, 92670 Windischeschenbach (DE); Philipps-Liebich, Hartwig, 58675 Hemer (DE)

(56) Entgegenhaltungen:
- DE-A- 4 420 330

## Beschreibung

Die Erfindung betrifft eine Wasserarmatur, insbesondere berührungslos gesteuerte Wasserarmatur, mit einem an einem Waschtisch, einer Gebäudewand o. dgl. zu befestigenden wenigstens eine Wassereinlaß- und eine Wasserauslaßöffnung aufweisenden Armaturenkörper, in dem in einem Aufnahmeraum eine elektrische und/oder elektronische Steuerung in einem starren Gehäuse angeordnet ist.
Eine Wasserarmatur dieser Art ist beispielsweise aus der Druckschrift DE 44 20 330 A1 bekannt. In einem Aufnahmeraum des Armaturenkörpers ist hierbei ein radial einbringbares Einschubbauteil vorgesehen, wobei die Stirnseite des Einschubbauteils im Blickfeld des Armaturenbenutzers liegt. Zur Befestigung des Einschubbauteils in der Stecklage ist hierbei vorgeschlagen, an der Rückseite des Armaturenkörpers in einer Radialbohrung eine Schraube vorzusehen.

Der Erfindung liegt die Aufgabe zugrunde, einfache Mittel zur sicheren Halterung der Steuerung im Aufnahmeraum vorzuschlagen, wobei die Befestigungsmittel so auszubilden sind, daß sie möglichst nicht im Blickfeld im Armaturenbenutzers liegen.

Diese Aufgabe wird erfindungsgemäß dadurch gelöst, daß ein Keilelement vorhanden ist, und daß das starre Gehäuse in dem Aufnahmeraum in der Steckposition von einem einerseits am Gehäuse und andererseits an einer Seitenwand des Aufnahmeraums abgestützten Keilelement gehalten ist.
Weitere Ausgestaltungen der Erfindung sind in den Ansprüchen 2 bis 12 angegeben.

Mit den erfindungsgemäß vorgeschlagenen Maßnahmen wird eine äußerst einfache Einmontage der elektrischen Steuerung in der Wasserarmatur ermöglicht, wobei eine gute Sicherung gegen Veränderungen der Lage der Steuerung in der Wasserarmatur gewährleistet ist.
In weiterer Ausgestaltung der Erfindung kann, insbesondere bei der Anordnung von einem oder mehreren Fenstern in dem Armaturenkörper im Bereich der Steuerung, z. B. zum Aussenden und/oder Empfangen von Detektionsstrahlen oder zur Aufnahme von einer oder mehreren Betätigungseinrichtungen, mit einer elastischen Zwischenlage zwischen Armaturenkörper und dem Gehäuse der Steuerung, eine verbesserte Halterung und insbesondere eine gezielte Abdichtung im Bereich der Fenster erreicht werden.

Ein Ausführungsbeispiel der Erfindung ist in der Zeichnung dargestellt und wird im folgenden näher beschrieben. Es zeigt
- Fig. 1: eine berührungslos gesteuerte Wasserauslaufarmatur in Seitenansicht, teilweise geschnitten;
- Fig. 2: einen Teil der in Fig. 1 gezeigten Wasserauslaufarmatur im Bereich der Fenster in vergrößerter Darstellung;
- Fig. 3: einen anderen Teil der in Fig. 1 gezeigten Wasserauslaufarmatur mit einer Verzahnung zwischen einem Keilelement und einem Gehäuse der Steuerung in vergrößerter Darstellung;
- Fig. 4: einen Teil des in Fig. 1 gezeigten Armaturenkörpers in perspektivischer Darstellung von unten;
- Fig. 5: das in Fig. 1 gezeigte Gehäuse der Steuerung in Perspektivansicht;
- Fig. 6: das in Fig. 1 gezeigte Keilelement in Perspektivansicht.

Die in Fig. 1 gezeigte berührungslos gesteuerte Wasserauslaufarmatur wird von einem Armaturenkörper 1 gebildet, an dem einerseits stirnseitig an Wassereinlaßöffnungen Zuflußleitungen 10 angeschlossen sind, und an dem am anderen Endbereich eine Auslaßöffnung 11 für die Abgabe eines Wasserstrahls angeordnet ist. Im Bereich der Zuflußleitungen 10 ist außerdem stirnseitig eine Befestigungseinrichtung 14 in bekannter Weise angeordnet, die zur Halterung der Wasserarmatur an einem in der Zeichnung nicht dargestellten Wasch- oder Spültisch dient.
Im Armaturenkörper 1 ist ein Aufnahmeraum 12 ausgebildet, in dem eine Steuerung 2, die in einem starren Gehäuse 20 angeordnet ist, vorgesehen ist. Die Steuerung 2 enthält hierbei einen Annäherungsschalter, mit dem ein bestimmter Detektionsbereich überwacht wird. Gelangt ein Benutzer in den Detektionsbereich, so wird von der Steuerung 2 ein im Armaturenkörper 1 vorgesehenes Elektromagnetventil (in der Zeichnung nicht dargestellt) geöffnet, und ein Wasserstrahl kann durch die Auslaßöffnung 11 austreten. In dem Gehäuse 20 der Steuerung 2 sind daher zwei axial zueinander versetzt angeordnete radial vorstehende Fenster 22 ausgebildet, wobei beispielsweise durch ein erstes Fenster 22 Infrarotlichtstrahlen ausgesandt und von einem zweiten Fenster 22 die vom Benutzer reflektierten Infrarotlichtstrahlen aufgenommen werden, wonach dann in der Steuerung 2 entsprechende Steuervorgänge erfolgen.

Der Aufnahmeraum 12 ist, wie es insbesondere aus Fig. 4 ersichtlich ist, im Querschnitt etwa kreissegmentförmig ausgebildet. Entsprechend kreissegmentförmig im Querschnitt ist auch das Gehäuse 20 der Steuerung 2 ausgebildet, wie es insbesondere aus Fig. 5 zu entnehmen ist. Außerdem ist im Bereich der zylindrischen Wandung des Gehäuses 20 eine elastische Zwischenlage 4 aus Flachmaterial angeordnet und mit Abstand um die Fenster 22 angeordnet. Der Abstand zu den Fenstern 22 wird jeweils von einem ringförmigen erhabenen Bereich 23 bestimmt, wobei die Zwischenlage 4 mit ihren Öffnungen am Außenrand der Bereiche 23 anliegt. Die Bereiche 23 bilden mit ihrer Stirnseite die Anlagefläche des Gehäuses 20 an der Wandung des Aufnahmeraums 12, wobei die Fenster 22 radial in Öffnungen 13 am Armaturenkörper 1 hineinfassen. Die Dicke der Zwischenlage 4 ist im entspannten Zustand größer als die Dicke der Bereiche 23.

Die Steuerung 2 ist in der Stecklage von einem Keilelement 3 in dem Aufnahmeraum 12 verspannt. Das Keilelement 3 wird dabei von zwei parallel zueinander angeordneten Keilschienen 30 gebildet, die über einen Quersteg 32 einstückig miteinander verbunden sind, wie es insbesondere aus Fig. 6 der Zeichnung zu entnehmen ist. Die Keilschienen 30 weisen hierbei einen Keilwinkel 31 von 1° bis 5°, vorzugsweise 2°, auf. An der einen Stirnseite der Keilschienen 30 ist jeweils eine Verzahnung 33 ausgebildet. Die Verzahnung 33 ist sägezahnartig ausgebildet, wie es insbesondere aus Fig. 3 zu entnehmen ist und sowohl an der einen Stirnseite der Keilschienen 30 als auch am Gehäuse 20 ausgebildet. Die einzelnen Zähne der Verzahnung 33 weisen eine Zahnhöhe von etwa 0,2 mm und einen Zahnabstand von etwa 1 mm auf, wobei das Zahnprofil etwa ein rechtwinkliges Dreieck bildet. Das Gehäuse 20 der Steuerung 2 und das Keilelement 3 sind im Spritzgießverfahren aus Kunststoff hergestellt. Die elastische Zwischenlage 4 ist aus einem Elastomer gebildet.
Die Einmontage der Steuerung 2 in den Armaturenkörper 1 kann in folgender Weise erfolgen:
Zunächst wird an der in Fig. 5 gezeigten Steuerung 2, die gekapselt in dem Gehäuse 20 angeordnet ist, die Zwischenlage 4 über die Bereiche 23 übergestreift. Sodann wird die komplette Baueinheit axial in den an der unteren Stirnseite des Armaturenkörpers 1 geöffnet ausgebildeten Aufnahmeraum 12 eingeschoben und danach radial mit den Fenstern 22 in die Öffnungen 13 im Armaturenkörper 1 eingesteckt. Hierbei gelangt die Zwischenlage 4 an der Wandung des Aufnahmeraums 12 zur Anlage. Mit dem Einfassen der Fenster 22 in die Öffnungen 13 ist das Gehäuse 20 in dem Aufnahmeraum 12 axial gehalten. Nunmehr kann das Keilelement 3 axial in den Aufnahmeraum 12 eingeschoben werden. Hierbei liegen die glatten Stirnseiten der Keilschienen 30 an Seitenwänden 120 des Aufnahmeraums auf. Die mit der Verzahnung 33 versehenen Stirnseiten der Keilschienen 30 fassen andererseits in Nuten 21 des Gehäuses 20 ein, die entsprechend dem Keilelement 3 geneigt zur Stirnfläche der Bereiche 23 ausgebildet sind und eine entsprechende Verzahnung 33 aufweisen. Die Keilschienen 30 sind hierbei so bemessen, daß das Keilelement 3 völlig in den Aufnahmeraum 12 eingetrieben werden kann, wobei in der Eintriebstellung das Gehäuse 20 mit den Stirnflächen der ringförmigen Bereiche 23 an der Wandung des Armaturenkörpers 1 anliegt. Die elastische Zwischenlage 4 ist hierbei entsprechend zusammengedrückt und bildet eine zuverlässige Abdichtung im Bereich der Fenster. Die Verzahnung 33 ist hierbei so ausgebildet bzw. die Zahnflanken der einzelnen Zähne so angeordnet, daß nach einem Einfügen der Steuerung 2 mit dem Keilelement 3 das Keilelement nur mit einer Zerstörung desselben aus dem Aufnahmeraum 12 wieder entfernt werden kann.

Alternativ kann die Verzahnung 33 so ausgebildet werden, daß die Zahnflanken auch ein zerstörungsfreies Lösen des Keilelements 3 aus seiner Stecklage ermöglichen. Hierbei kann die Verzahnung vorteilhaft so ausgebildet sein, daß für die Lösung des Keilelements eine erhöhte Krafteinlenkung erforderlich ist. Auch kann die Verzahnung insgesamt wellenförmig verrundet, beispielsweise in der Form einer flachen Sinuskurve, ausgebildet sein, wobei aber auch mit einer derartigen Verzahnung sichergestellt sein muß, daß einerseits ein Eintreiben und Lösen des Keilelements erfolgen kann, andererseits aber eine sichere Verrastung in der Stecklage gewährleistet ist.

In dem vorstehend beschriebenen Ausführungsbeispiel ist eine berührungslos gesteuerte Wasserauslaufarmatur dargestellt. Selbstverständlich kann die erfindungsgemäße Halterung der elektrischen und/oder elektronischen Steuerung im Armaturenkörper auch bei anderen Wasserarmaturen, wie z. B. zeitgesteuerten bzw. Selbstschlußwasserarmaturen, Mischbatterien etc. eingesetzt werden.

## Patentansprüche

1. Wasserarmatur, insbesondere berührungslos gesteuerte Wasserarmatur, mit einem an einem Waschtisch, einer Gebäudewand o. dgl. zu befestigenden, wenigstens eine Wassereinlaß- und eine Wasserauslaßöffnung (10,11) aufweisenden Armaturenkörper (1), in dem in einem Aufnahmeraum (12) eine elektrische und/oder elektronische Steuerung (2) in einem starren Gehäuse (20) angeordnet ist, **dadurch gekennzeichnet, daß** ein Keilelement (3) vorhanden ist, und daß das starre Gehäuse (20) in dem Aufnahmeraum (12) in der Steckposition von dem einerseits am Gehäuse (20) und andererseits an einer Seitenwand (120) des Aufnahmeraums (12) abgestützten Keilelement (3) gehalten ist.

2. Wasserarmatur nach Anspruch 1, **dadurch gekennzeichnet, daß** das Keilelement (3) einen Keilwinkel (31) von 1° bis 5°, vorzugsweise 2° aufweist, wobei die Anlagefläche am Gehäuse (20) in umgekehrter Richtung mit einem entsprechenden Keilwinkel geneigt zur gegenüberliegenden Außenseite ausgebildet ist.

3. Wasserarmatur nach Anspruch 1 oder 2, **dadurch gekennzeichnet, daß** zwei parallel mit Abstand zueinander angeordnete Keilschienen (30) vorgesehen sind, die mit einem Quersteg (32) miteinander verbunden sind, wobei die eine Keilfläche der beiden Keilschienen (30) von entsprechenden Nuten (21) in dem Gehäuse (20) aufgenommen sind.

4. Wasserarmatur nach wenigstens einem der Ansprüche 1 bis 3, **dadurch gekennzeichnet, daß** wenigstens die an dem Gehäuse (20) anliegende Seite des Keilelements (3) eine durchgehende Verzahnung (33) aufweist, die mit einer entsprechenden Verzahnung am Gehäuse (20) in der Stecklage in Eingriff steht.

5. Wasserarmatur nach Anspruch 4, **dadurch gekennzeichnet, daß** die Verzahnung (33) sägezahnartig ausgebildet ist, wobei die Zahnhöhe etwa 0,2 mm und der Zahnabstand etwa 1 mm beträgt, während das Zahnprofil etwa ein rechtwinkliges Dreieck bildet.

6. Wasserarmatur nach Anspruch 4 oder 5, **dadurch gekennzeichnet, daß** die Zahnflanken der einzelnen Zähne so angeordnet sind, daß nach dem Eintreiben des Keilelements (3) ein Lösen des Keilelements (3) aus der Steckposition ausgeschlossen ist.

7. Wasserarmatur nach Anspruch 4 oder 5, **dadurch gekennzeichnet, daß** die Zahnflanken so angeordnet sind, daß nach dem Eintreiben des Keilelements (3) ein Lösen des Keilelements (3) aus der Steckposition unter erhöhter Krafteinlenkung ermöglicht ist.

8. Wasserarmatur nach Anspruch 4 oder 7, **dadurch gekennzeichnet, daß** die Verzahnung wellenförmig verrundet, beispielsweise in der Form einer flachen Sinuskurve, ausgebildet ist, so daß einerseits ein Eintreiben und Lösen des Keilelements ermöglicht, andererseits aber eine sichere Verrastung gewährleistet ist.

9. Wasserarmatur nach wenigstens einem der Ansprüche 1 bis 8, **dadurch gekennzeichnet, daß** das Gehäuse (20) an der dem Keilelement (3) gegenüberliegenden Seite eine elastische Zwischenlage (4) zur Wand des Aufnahmeraums (12) aufweist.

10. Wasserarmatur nach Anspruch 9, **dadurch gekennzeichnet, daß** die Steuerung (2) ein oder mehrere vorstehende Fenster (22) als Sensor aufweist, die in entsprechende Öffnungen (13) im Armaturenkörper (1) einfassen, wobei die elastische Zwischenlage (4) Öffnungen für den Durchtritt der vorstehenden Fenster (22) hat, und die Öffnungen (13) abdichtet.

11. Wasserarmatur nach Anspruch 10, **dadurch gekennzeichnet, daß** am Mantel der Fenster (22) ein ringförmiger erhabener Bereich (23) zur Positionierung der elastischen Zwischenlage (4) ausgebildet ist, wobei die Dicke des Bereiches (23) so ausgelegt ist, daß bei der Anlage der Stirnseite des Bereichs (23) an die Seitenwand des Aufnahmeraums (12) einerseits die Zwischenlage (4) dichtend vorgespannt ist, andererseits die Lage des Gehäuses (20) zum Armaturenkörper (1) von der Stirnseite des Bereichs (23) bestimmt ist.

12. Wasserarmatur nach wenigstens einem der Ansprüche 1 bis 11, **dadurch gekennzeichnet, daß** die Steuerung (2) mit der Zwischenlage (4) sowie das Keilelement (3) von unten axial in den Aufnahmeraum (12) des Armaturenkörpers (1) einbringbar ist.

## Claims

1. Water fitting, especially a contactlessly controlled water fitting, having a fitting body (1) which has at least one water inlet opening and one water outlet opening (10,11) and is to be fixed to a washbasin, a building wall or the like, in which fitting body, in a receiving chamber (12), there is arranged an electrical and/or electronic control means (2) in a rigid housing (20), **characterised in that** a wedge element (3) is present and **in that** the rigid housing (20) is held in the receiving chamber (12) in the inserted position by the wedge element (3) supported at one end against the housing (20) and at the other end against a side wall (120) of the receiving chamber (12).

2. Water fitting according to claim 1, **characterised in that** the wedge element (3) has a wedge angle (31) of from 1° to 5°, preferably 2°, the contact face on the housing (20) having a reverse construction with a corresponding wedge angle inclined towards the opposite outer side.

3. Water fitting according to claim 1 or 2, **characterised in that** two wedge rails (30) arranged parallel to and spaced from one another are provided, which are connected with one another by a transverse member (32), the one wedge face of each of the two wedge rails (30) being received by corresponding grooves (21) in the housing (20).

4. Water fitting according to at least one of claims 1 to 3, **characterised in that** at least the side of the wedge element (3) adjacent to the housing (20) has a continuous toothing (33), which in the inserted position meshes with a corresponding toothing on the housing (20).

5. Water fitting according to claim 4, **characterised in that** the toothing (33) is of saw-tooth construction, the tooth height being about 0.2 mm and the tooth spacing being about 1 mm, whilst the tooth profile forms approximately a right-angled triangle.

6. Water fitting according to claim 4 or 5, **characterised in that** the tooth flanks of the individual teeth are so arranged that, after the wedge element (3) has been driven in, release of the wedge element (3) from the inserted position is excluded.

7. Water fitting according to claim 4 or 5, **characterised in that** the tooth flanks of the individual teeth are so arranged that, after the wedge element (3) has been driven in, release of the wedge element (3) from the inserted position is enabled by increased force application.

8. Water fitting according to claim 4 or 7, **characterised in that** the toothing is rounded in an undulating form, for example in the form of a flat sinusoidal curve, on the one hand to enable driving in and release of the wedge element and on the other hand to ensure secure interlocking.

9. Water fitting according to at least one of claims 1 to 8, **characterised in that**, on the side lying opposite to the wedge element (3), the housing (20) has a resilient intermediate layer (4) facing the wall of the receiving chamber (12).

10. Water fitting according to claim 9, **characterised in that**, as sensor, the control means (2) comprises one or more protruding windows (22) which engage in complementary openings (13) in the fitting body (1), wherein the resilient intermediate layer (4) has openings for the passage of the protruding windows (22) and seals the openings (13).

11. Water fitting according to claim 10, **characterised in that** on the casing of the windows (22) there is formed a ring-shaped raised region (23) for positioning the resilient intermediate layer (4), the thickness of the region (23) being designed so that when the front face of the region (23) engages with the side wall of the receiving chamber (12) on the one hand the intermediate layer (4) is pre-stressed, forming a seal, and on the other hand the position of the housing (20) relative to the fitting body (1) is determined by the front face of the region (23).

12. Water fitting according to at least one of claims 1 to 11, **characterised in that** the control means (2), together with the intermediate layer (4), and the wedge element (3) are insertable from below axially into the receiving chamber (12) of the fitting body (1).

## Revendications

1. Robinet à eau, en particulier robinet à eau commandé sans contact, comportant un corps (1) de robinet à fixer sur un plateau de lavabo, une paroi de bâtiment ou autres similaires, présentant au moins une ouverture d'arrivée d'eau et une d'écoulement d'eau (10, 11), avec une commande électrique et/ou électronique disposée dans un boîtier (20) rigide dans un logement (12), **caractérisé en ce qu'**
un élément de calage (3) est présent et le boîtier (20) rigide est maintenu dans le compartiment de logement (12) en position de blocage par l'élément de calage (3) appuyé d'une part sur le boîtier (20) et d'autre part sur une paroi latérale (120) du logement (12).

2. Robinet à eau selon la revendication 1,
**caractérisé en ce que**
l'élément de calage (3) présente un angle de coin (31) de 1° à 5°, de préférence 2°, la surface d'appui sur le boîtier (20) étant formée en sens inverse, inclinée, avec un angle correspondant, vers la face extérieure opposée.

3. Robinet à eau selon la revendication 1 ou 2,
**caractérisé en ce que**
deux rails de calage (30) sont disposés parallèlement à distance l'un de l'autre, et sont reliés l'un avec l'autre par une âme transversale (32), une surface de calage des deux rails de calage (30) étant supportée par des rainures adéquates (21) dans le boîtier (20).

4. Robinet à eau selon au moins l'une des revendications 1 à 3,
**caractérisé en ce qu'**
au moins la face de l'élément de calage (3) appuyée sur le boîtier présente une denture (33) de bout en bout, qui, en position de blocage, est en prise avec une denture correspondante sur le boîtier (20).

5. Robinet à eau selon la revendication 4,
**caractérisé en ce que**
la denture (33) a une forme du type dents de scie, la hauteur des dents étant d'approximativement 0,2 mm et la distance entre les dents d'approximativement 1 mm, tandis que le profil des dents forme approximativement un triangle rectangle.

6. Robinet à eau selon la revendication 4 ou 5,
**caractérisé en ce que**
les flancs des dents individuelles sont disposés de manière que, après l'enfoncement de l'élément de calage (3), un desserrage de l'élément de calage (3) hors de la position de blocage est exclus.

7. Robinet à eau selon la revendication 4 ou 5,
**caractérisé en ce que**
les flancs des dents sont disposés de manière que, après l'enfoncement de l'élément de calage (3), un desserrage de l'élément de calage (3) hors de la position de blocage est permis par application accrue de force.

8. Robinet à eau selon la revendication 4 ou 7,
**caractérisé en ce que**
la denture est conçue de manière arrondie en forme d'ondulation, par exemple sous forme de courbe plane sinusoïdale, si bien que, d'une part, un enfoncement et un desserrage de l'élément de calage sont possibles, et d'autre part un accrochage sûr est garanti.

9. Robinet à eau selon au moins l'une des revendications 1 à 8,
**caractérisé en ce que**
le boîtier (20) présente, sur la face opposée à l'élément de calage (3), une couche intermédiaire (4) élastique vers la paroi du compartiment de logement (12).

10. Robinet à eau selon la revendication 9,
**caractérisé en ce que**
la commande (2) présente une ou plusieurs fenêtres faisant saillie (22), en tant que capteurs, qui s'engagent dans des ouvertures (13) correspondantes dans le corps (1) du robinet, la couche intermédiaire (4) élastique ayant des ouvertures pour le passage des fenêtres faisant saillie (22) et rendant les ouvertures (13) étanches.

11. Robinet à eau selon la revendication 10,
**caractérisé en ce qu'**
une zone en relief (23) de forme annulaire est formée sur l'enveloppe des fenêtres (22) pour le positionnement de la couche intermédiaire (4) élastique, l'épaisseur de la zone (23) étant conçue de manière à ce que, lors de l'appui de la face frontale de la zone (23) contre la paroi latérale du logement (12), d'une part la couche intermédiaire (4) est serrée en assurant l'étanchéité, et d'autre part la position du boîtier (20) par rapport au corps (1) du robinet est déterminée par la face frontale de la zone (23).

12. Robinet à eau selon au moins l'une des revendications 1 à 11,
**caractérisé en ce que**
la commande (2) avec la couche intermédiaire (4) ainsi que l'élément de calage (3) peuvent être amenés par le bas axialement dans le logement (12) du corps (1) du robinet.
